# EUROPÄISCHE PATENTSCHRIFT

(11) **EP 0 521 475 B1**
(45) Veröffentlichungstag und Bekanntmachung des Hinweises auf die Patenterteilung: **14.09.1994**
(21) Anmeldenummer: 92111109.2
(22) Anmeldetag: 01.07.1992
(51) Int. Cl.: B67C 3/26, B67C 3/22

(54) **Füllelement**
Filling head
Tête de remplissage

(30) Priorität: 05.07.1991 DE 4122267
(43) Veröffentlichungstag der Anmeldung: 07.01.1993
(73) Patentinhaber: KHS Maschinen- und Anlagenbau Aktiengesellschaft, D-47057 Duisburg (DE)
(72) Erfinder: Naaber, Matthias, W-6551 Bretzenheim (DE)

(56) Entgegenhaltungen:
- DE-A- 3 511 078
- DE-A- 3 616 829

## Beschreibung

Die Erfindung bezieht sich auf ein Füllelement gemäß Oberbegriff Patentanspruch 1.

Bei Füllelementen mit Füllrohren ist es allgemein bekannt und üblich (DE-A-36 16 829), das Füllrohr mit einem Schaft bzw. mit einer oberen Teillänge in einer Ausnehmung oder Bohrung eines Gehäuses des Füllelementes unter Verwendung einer Dichtung zu befestigen, wobei sich das Füllrohr mit seinem Schaft im Bereich der Dichtung, aber auch außerhalb der Dichtung zumindest radial, bevorzugt aber auch axial am Gehäuse abstützt. Bekannt ist es speziell auch, im Gehäuse einen das Füllrohr außerhalb des Schaftes auf einer Teillänge umschließenden Kanal auszubilden, der bei einer CIP-Reinigung von einer Reinigungsflüssigkeit durchströmt wird. Nachteilig ist hier allerdings, daß im Bereich des Schaftes zwischen dem Füllrohr und dem Gehäuse ein Spalt verbleibt, der außerhalb des Reinigungskanales liegt und in dem sich Keime, Bakterien usw. ansiedeln können, die insbesondere bei einem hinsichtlich Keimfreiheit und Sterilität besonders kritischen Füllgut zu erheblichen Nachteilen und Problemen beim Abfüllen führen können. Dies gilt beim Abfüllen von Fruchtsäften, insbesondere aber beim Abfüllen von Milch oder Milchgetränken.

Bekannt sind bei Füllelementen anstelle von Füllrohren auch andere rohr- oder stabförmige Elemente, die in gleicher oder ähnlicher Weise mit einer Teillänge oder einem Schaft im Gehäuse des Füllelementes gehalten sind und über die Unterseite dieses Gehäuses wegstehen, beispielsweise Gasrohre, Füllhöhen bestimmende Sonden, usw. Auch hier besteht das vorgenannte Problem.

Bekannt ist es weiterhin auch, bei Füllelementen Zentrierglocken oder Zentrierringe für die Behälter zu verwenden. Auch hier besteht das Problem einer Verschmutzung.

Aufgabe der Erfindung ist es, ein Füllelement aufzuzeigen, welches ein hinsichtlich Sterilität und Keimfreiheit wesentlich verbessertes Abfüllen von flüssigem Füllgut in Flaschen oder dergleichen Behälter ermöglicht.

Zur Lösung dieser Aufgabe ist ein Füllelement entsprechend dem kennzeichnenden Teil des Patentanspruches 1 ausgebildet.

Der Reinigungskanal ist zumindest zwischen den beiden Bereichen ausgebildet, an denen sich der Schaft des rohr-oder stabförmigen Elementes des Füllelementes am Gehäuse über die Dichtung und im axialen Abstand von dieser Dichtung bevorzugt direkt abstützt, wobei am zweiten Bereich die Anlage bzw. Abstützung für das rohr-oder stabförmige Element nur punktuell durch Vorsprünge oder Stege bzw. durch die dort gebildeten Anlageflächen bewirkt wird, also auch in diesem Bereich der Halterung bzw. Abstützung des stab- oder rohrförmigen Elementes im Gehäuse eine intensive Reinigung bzw. Spülung möglich ist, so daS praktisch keine, bei der Reinigung nicht oder nur schwer erfaßte Räume oder Bereiche, wie Schlitze usw. verbleiben, an denen sich Keime oder Bakterien ansiedeln könnten.

Vorzugsweise wird zur Zentrierung der Behälter ein Zentrierring verwendet, der an seiner, bezogen auf die vertikale Maschinenachse radial außen liegenden, d.h. dieser Maschinenachse abgewandte Seite offen ist. Hierdurch ist es möglich, die zu füllenden Behälter bzw. die gefüllten Behälter jeweils radial zur Maschinenachse zuzuführen bzw. abzuführen, und zwar bei einer Positionierung des Zentrierringes auf einem Niveau, welches unterhalb der Mündung der Behälter liegt. Dadurch ist wirksam vermieden, daS Behälter mit ihrer Mündung gegen den Zentrierring zur Anlage kommen und dadurch im Bereich der besonders kritischen Mündung verschmutzt bzw. mit Keimen oder Bakterien kontaminiert werden können.

Weiterbildungen der Erfindung sind Gegenstand der Unteransprüche.

Die Erfindung wird im folgenden anhand der Figuren an einem Ausführungsbeispiel näher erläutert. Es zeigen:
- Fig. 1: in vereinfachter Schnittdarstellung ein Füllelement einer Füllmaschine umlaufender Bauart, zusammen mit einer unter diesem Füllelement auf einem Flaschenträger angeordneten Flasche;
- Fig. 2: einen Schnitt entsprechend der Linie I-I der Fig. 1;
- Fig. 3: in vergrößerter Detaildarstellung und im Schnitt das im Gehäuse des Füllelementes gehaltene Ende (Schaft) eines Füllrohres des Füllelementes;
- Fig. 4: einen Schnitt entsprechend der Linie II-II der Fig. 1.

In den Figuren ist 1 das Füllelement einer Füllmaschine umlaufender Bauart. Das Füllelement 1 ist mit einer Vielzahl gleichartiger Füllelemente 1 am Umfang eines um eine vertikale Maschinenachse umlaufenden Maschinenteils vorgesehen. Unter jedem Füllelement 1 ist als Behälterträger ein durch eine nicht dargestellte Hubeinrichtung auf- und abbewegbarer Flaschenteller 2 vorgesehen, auf dem zum Füllen mit einem flüssigen Füllgut die jeweilige Flasche 3 mit ihrem Boden aufsteht.

Jedes Füllelement 1 besitzt ein Füllrohr 4, welches mit seiner Achse in einer vertikalen Füllelementachse VA angeordnet ist, die auch die Hochachse der zu füllenden Flasche 3 ist. Das Füllrohr 4 steht mit einer Teillänge 4', die das untere Ende des Füllrohres einschließt, über die Unterseite 5 eines Gehäuses 6 vor und ist an einer das obere Ende des Füllrohres 4 einschließenden Teillänge 4'' (Schaft) im Inneren des Gehäuses 6 bzw. in einem im wesentlichen zylindrischen Abschnitt 7' einer Bohrung 7 eines Gehäuseteils 6' gehalten, an dessen untere Stirnfläche 5' sich abgedichtet ein Gehäuseteil 6'' anschließt, das die Unterseite 5 des Gehäuses bildet. Das Gehäuseteil 6'' weist eine Öffnung bzw. Bohrung 8 auf, durch die sich das Füllrohr 4 mit einer zwischen den Teillängen 4' und 4'' liegenden Teillänge 4''' hindurch erstreckt.

Sowohl im Bereich der Bohrung 7 als auch im Bereich der Bohrung 8 ist der Außendurchmesser des Füllrohres bzw. der dortigen Teillänge 4'' und 4''' grundsätzlich kleiner als der Durchmesser der Bohrung 7 bzw. 8, so daß sich ein zwischen der Außenfläche des Füllrohres 4 und der Wandung der Bohrung 7 bzw. 8 gebildeter, das Füllrohr 4 umschließender Ring- bzw. Reinigungskanal ergibt, von denen allerdings der Ringkanal im Bereich der Bohrung 8 bei der dargestellten Ausführungsform eine wesentlich größere Breite aufweist als der Ringkanal im Bereich der Bohrung 7.

Am Übergangsbereich zwischen den beiden Teillängen 4'' und 4''' besitzt das Füllrohr 4 einen über die Außenfläche radial überstehenden Bund 9, an dem das Füllrohr 4 einen vergrößerten Außendurchmesser aufweist. Mit einer oberen, kürzeren axialen Teillänge ist dieser Bund 9 in einem Abschnitt 7'' der Bohrung 7 angeordnet und mit einer größeren, unteren axialen Teillänge befindet sich der Bund 9 in der Bohrung 8. Dort ist der Bund 9 an einer unteren, kegelförmigen Stirnfläche zur Halterung des Füllrohres 4 im Gehäuse 6 von einem unter Federwirkung stehenden Klemmbolzen 10 eines am Gehäuseteil 6'' vorgesehenen Verriegelungselementes 11 hintergriffen. Das Gehäuseteil 6'' besteht bei der dargestellten Ausführungsform aus einem elektrisch isolierenden Material. Das Verriegelungselement 11 bzw. dessen radial zum Füllrohr 4 gerichteter und mit seiner Stirnfläche gegen das Füllrohr 4 anliegender Klemmbolzen 10 dienen dabei gleichzeitig auch für die Herstellung einer elektrischen Verbindung zu einem an der Außenfläche des Füllrohres 4 unterhalb des Bundes 9 ausgebildeten Sonden- bzw. Elektrodenbelages 12.

An seinem oberen Ende ist das Füllrohr 4 an seiner Außenfläche mit einer die Achse VA konzentrisch umschließenden Dichtung 13 versehen, die teilweise von einer dortigen Ringnut des Füllrohres 4 aufgenommen ist und die am oberen Ende des Füllrohres 4 einen dichten Sitz dieses Füllrohres 4 in der Bohrung 7 bzw. im Abschnitt 7' und damit einen nach außen hin dichten Übergang zwischen dem im Gehäuse 6 ausgebildeten Flüssigkeitskanal 14 und dem Kanal 15 des Füllrohres 4 bewirkt wird.

Wie insbesondere in der Fig. 3 dargestellt ist, besitzt der Flüssigkeitskanal 14 am Übergang zum Füllrohr 4 bzw. zu der Bohrung 7 einen Durchmesser, der etwas kleiner ist als der Durchmesser der Bohrung 7, so daß innerhalb des Gehäuseteils 6' am Übergang zwischen dem Flüssigkeitskanal 14 und der Bohrung 7 ein ringförmiger Absatz 16 gebildet ist. Das obere Ende des Füllrohres 4 besitzt einen Abstand von diesem Absatz 16, wodurch im Flüssigkeitsweg für das Füllgut speziell auch am Übergang vom Flüssigkeitskanal 14 zum Kanal 15 beim Reinigen schwer zugängliche Räume vermieden werden.

Zusätzlich zu dem am oberen Ende des Füllrohres 4 gebildeten Bereich, an dem sich dieses Füllrohr über die Dichtung 13 radial im Gehäuse 6 bzw. in der Bohrung 7 abstützt, ist an dem im axialen Abstand von der Dichtung 13 unterhalb dieser Dichtung 13 vorgesehenen Bund 9 ein weiterer Bereich gebildet, an welchem sich das Füllrohr 4 radial, aber auch axial im Gehäuseteil 6 bzw. in dem dortigen Abschnitt 7'' der Bohrung 7 abstützt. Die Bohrung 7 ist hierfür im Abschnitt 7'' so ausgeführt, daß sie dort mehrere, in gleichen Abständen um die Achse VA verteilte Vorsprünge oder Stege 17 aufweist, die jeweils an ihrem radial innen liegenden Ende mit einer kreisbogenförmig gekrümmten Anlagefläche 18 versehen sind, und zwar derart, daß die Anlageflächen 18 sämtlicher Stege 17 auf einer die Achse VA konzentrisch umschließenden Ringfläche liegen, deren Radius in etwa gleich oder geringfügig größer ist als der halbe Außendurchmesser, den das Füllrohr 4 im Bereich des Bundes 9 aufweist. An jedem Steg 17 bzw. an der dortigen Anlagefläche 18 stützt sich somit das Füllrohr 4 mit dem Bund 9 radial am Gehäuseteil 6' ab. Wie die Fig. 3 auch zeigt, besitzt jeder Steg 17 oberhalb der Anlagefläche 18 einen Bereich, an dem die radial innenliegende Fläche des Steges 17 einen dem halben kleineren Durchmesser des Abschnittes 7' entsprechenden Abstand von der Achse VA aufweist. An jedem Steg 17 ist somit an die Anlagefläche 18 in axialer Richtung nach oben anschließend eine Stufe bzw. eine weitere Anlagefläche 19 gebildet ist, an der sich das Füllrohr 4 mit der oberen Stirnseite des Bundes 9 axial am Gehäuseteil 6 abstützt. Hierdurch ist der oben erwähnte Abstand zwischen dem oberen Ende des Füllrohres 4 und dem Absatz 16 möglich. Die Anlagefläche 19 ist leicht abgeschrägt, d.h. sämtliche, jeweils im Bereich eines Steges 17 gebildete Anlageflächen 19 liegen auf einer gedachten Kegelringfläche, die die Achse VA ebenfalls konzentrisch umschließt.

Zwischen zwei Stegen 17 besitzt der Abschnitt 7'' jeweils einen nutenartigen Bereich 20 mit wesentlich größerem Radius bzw. Querschnitt. Diese nutenartigen Bereiche 20 erstrecken sich von dem Übergangsbereich der beiden Gehäuseteile 6' und 6'' im Gehäuseteil 6' axial über die Anlageflächen 19 hinaus.

Die Bohrung 7 mit dem zylinderförmigen Bereich 7' und mit dem Bereich 7'' mit der vorbeschriebenen Ausbildung ist in der Weise hergestellt, daß zunächst auf einer gedachten, die Achse VA umschließenden Kreislinie von der unteren Stirnseite 5' des Gehäuseteils 6' her mehrere Einzelbohrungen mit einer der axialen Länge des Abschnittes 7' entsprechenden Tiefe derart eingebracht werden, daß zwischen diesen die späteren Bereiche 20 bildenden Einzelbohrungen das die späteren Stege 17 bildendes Material verbleibt. Im Anschluß daran wird achsgleich mit der Achse VA eine zentrale Bohrung eingebracht, deren Durchmesser dem Abschnitt 7' entspricht. Durch diese zentrale Bohrung, die die Einzelbohrungen schneidet, entstehen dann die im Schnitt der Fig. 2 etwa halbkreisförmigen Bereiche 20 mit den dazwischenliegenden Stege 17. Zur Erzeugung der Anlageflächen 18 wird dann diese zentrale Bohrung von der Stirnseite 5' des Gehäuseteils 6 her mit einem etwas größeren Durchmesser nochmals aufgebohrt. Die vorbeschriebenen Arbeiten werden auf einer geeigneten Maschine, beispielsweise auf einem Bohrwerk oder einer anderen, geeigneten Werkzeugmaschine durchgeführt.

Durch die beschriebene Ausbildung wird erreicht, daß sich das Füllrohr 4 im Bereich des Bundes 9 nur punktuell im Gehäuseteil 6' radial sowie axial abstützt, die im Bereich des Abschnittes 7' bzw. der Bohrung 8 gebildeten Ringkanäle also nicht nur im Bereich des Abschnittes 7'' miteinander verbunden sind, sondern auch im Abschnitt 7'' ein das Füllrohr 4 bzw. den dortigen Bund 9 umschließender Kanal gebildet ist, in welchem bis auf einen vernachlässigbaren kleinen Teil die dortige Außenfläche des Füllrohres 4 zugänglich ist.

Hierdurch ist es möglich, bei einer Reinigung bzw. Spülung der Füllmaschine und der Füllelemente 1 die Reinigungsflüssigkeit über den Flüssigkeitskanal 14, das dortige, geöffnete Flüssigkeitsventil 21 und den Kanal 15 einer an der Unterseite 5 des Füllelementes 1 abgedichtet befestigten und das Füllrohr 4 umschließenden Spülglocke zuzuführen, aus der diese Reinigungs- und Spülflüssigkeit dann zur Reinigung der Außenfläche des Füllrohres 4 auch an den Teillängen 4'' und 4''' durch die das Füllrohr umschließenden und von den Bohrungen 7 und 8 gebildeten Abschnitte des Reinigungskanals an einen Kanal 22 fließt, über den die Reinigungs- und Spülflüssigkeit abgeführt wird. Durch die Stege 17 bzw. Bereiche 20 wird hierbei eine Verwirbelung der Reinigungs-und Spülflüssigkeit erreicht, wodurch sich ein sehr inniges Umströmen der Teillänge 4'' durch die Reinigungs- und Spülflüssigkeit ergibt.

Die beschriebene Ausbildung und dabei insbesondere die beschriebene Halterung des Füllrohres 4 bzw. der Teillänge 4'' im Gehäuseteil 6' gestattet somit eine optimale Reinigung und Sterilisation des Füllrohres 4 und aller kritischen Bereiche, insbesondere auch des Bereichs der Befestigung dieses Füllrohres 4 im Gehäuse 6, womit sich eine wesentliche Verbesserung der Keimfreiheit und Sterilität beim Abfüllen insbesondere auch bei solchem Füllgut (z.B. Fruchtsäften oder Milch) ergibt, bei dem auf besondere Keimfreiheit und Sterilität geachtet werden muß. Wesentlich ist hierbei vor allem auch, daß durch die Stege 17 und die dortigen Anlageflächen 18, vor allem aber auch durch die schrägen Anlageflächen 19 nur punktuelle Berührungen zwischen dem Füllrohr 4 bzw. dem Bund 9 und dem Gehäuseteil 6' bestehen und auch sonst in der Verbindung zwischen Füllrohr 4 und Gehäuse 6 keine Räume, Schlitze usw. vorhanden sind, die für die Reinigungs- oder Spülflüssigkeit schwer zugänglich sind und in denen sich Keime oder Bakterien ansiedeln könnten.

Das Füllrohr 4 ist bei der dargestellten Ausführungsform ein kurzes Füllrohr und reicht beim Füllen einer Flasche 3 durch die Öffnung an der Mündung 3' dieser Flasche nur mit einem Teil der Teillänge 4' in den Innenraum der Flasche 3 hinein, die beim Füllen mit dem flüssigen Füllgut mit ihrer Mündung mit Abstand unterhalb der Unterseite 5 angeordnet und im Bereich dieser Mündung 3' zur Umgebung hin offen ist.

Das Füllrohr 4 besitzt an seinem unteren Ende einen Verteilerkopf 23 mit mehreren Öffnungen 24, über die bei geöffnetem Flüssigkeitsventil 21 das flüssige Füllgut dem Innenraum der zu füllenden Flasche 3 zufließt. Die Öffnungen 24 sind bei der dargestellten Ausführungsform jeweils in gleichmäßigen Abständen um die Achse VA verteilt vorgesehen, und zwar jeweils in einem radial Abstand von dieser Achse. Die Öffnungen 24 sind so ausgebildet, daß bei geöffnetem Flüssigkeitsventil 21 jede Öffnung 24 einen bezogen auf die Achse VA radial nach außen gerichteten Strahl des Füllgutes erzeugt, der auf die Innenfläche der das Füllrohr umschließenden Wand der Flasche 3 auftrifft, d.h. bei der dargestellten Ausführungsform auf die Innenfläche des Rumpfbereiches 3''''. Die Achsen der Öffnungen 24 sind radial oder etwa radial zur Achse VA verlaufend vorgesehen und schließen bei der dargestellten Ausführungsform mit der Achse VA jeweils einen Winkel kleiner als 90^{o} ein, der sich nach unten hin, d.h. zum Flaschenteller 2 hin öffnet. Die Verteilung bzw. der Abstand der Öffnungen 24 sind dabei so gewählt, daß zwischen den Strahlen zweier benachbarter Öffnungen 24 jeweils ein Zwischenraum verbleibt, durch den die vom flüssigen Füllgut verdrängte Luft (Rückluft) abfließen kann.

Für das Einbringen einer zu füllenden Flasche 3 unter ein Füllelement 1 ist der zugehörige Flaschenteller 2 in üblicher Weise soweit abgesenkt, daß sich der Verteilerkopf 23 oberhalb der Mündung 3' dieser Flasche befindet. Vor dem Einleiten der Füllphase, d.h. vor dem Öffnen des Flüssigkeitsventils 21 wird dann der Flaschenteller 2 mit der Flasche 3 soweit angehoben, daß das Füllrohr 4 durch die Mündung 3' der Flasche 3 hindurchreicht und sich der Verteilerkopf 23 im Inneren der Flasche 3 befindet. Nach dem Beendigen der Füllphase bzw. Schließen des Flüssigkeitsventils 21 wird zum Abziehen der gefüllten Flasche 3 der Flaschenteller 2 wieder abgesenkt. Um eine zu füllende Flasche 3 an dem jeweiligen Füllelement 1 in bezug auf die Achse VA beim Anheben des Flaschentellers 2 vor dem Einleiten der Füllphase zu zentrieren, weist jedes Füllelement 1 einen Zentrierring 25 auf, der mittels zweier Führungsstangen 26 parallel zur Achse VA auf einer unteren Position nach oben verschiebbar gehalten ist.

Der Zentrierring 25 ist ein offener Ring, der eine innere, kreisringförmige, konzentrisch zur Achse VA liegende Zentrierfläche 27 aufweist, die an einer Öffnung 28 des Zentrierringes 25 unterbrochen ist. Die Breite der Öffnung 28 ist etwas größer als der Außendurchmesser, den die Flaschen 3 in einem Bereich, beispielsweise im Bereich 3'' unterhalb der Mündung 3' bzw. unterhalb von im Bereich dieser Mündung vorgesehenen Wülsten 3''' für das Festlegen eines nicht dargestellten Flaschenverschlusses aufweist. Bezogen auf die vertikale Maschinenachse, um die das die Füllelemente 1 aufweisende Maschinenteil der Füllmaschine umläuft, weist die Öffnung 28 radial nach außen. Weiterhin ist die unterste Position des Zentrierringes 25 unter Berücksichtigung der unteren Hubstellung des Flaschentellers 2 beim Zuführen und Wegführen der Flaschen 3 sowie unter Berücksichtigung der Größe bzw. Höhe der Flaschen 3 so eingestellt, daß die unterste Position des Zentrierringes 25 einem Niveau entspricht, auf welchem sich der Bereich 3''' einer auf den abgesenkten Flaschenteller 2 aufgestellten Flasche 3 befindet. Hierdurch ist sichergestellt, daß sowohl bei dem in einer Achsrichtung radial zur Maschinenachse erfolgenden Zuführen einer zu füllenden Flasche 3 auf den abgesenkten Flaschenteller 2 als auch bei dem radial zur Maschinenachse erfolgenden Wegführen der gefüllten Flasche 3 von dem abgesenkten Flaschenteller 2 sich der Zentrierring 25 mit Abstand unterhalb der Mündung 3' befindet, der Zentrierring 25 also mit der Mündung 3' der jeweiligen Flasche 3 nicht in Berührung kommen kann und somit auch eine Verunreinigung der Flaschen 3 an diesem besonders kritischen Bereich durch den jeweiligen Zentrierring 25 wirksam verhindert ist. Dies trägt ebenfalls zur einer Verbesserung der Sterilität bzw. Keimfreiheit beim Abfüllen entscheidend bei.

Wie in der Fig. 1 angedeutet ist, erfolgt das Zentrieren mit dem unterbrochenen Zentrierring 25 jeweils dann, wenn dieser Ring gegen den sich verbreiternden Rumpfbereich der Flasche 3 zur Anlage kommt.

Die Erfindung wurde voranstehend an einem Ausführungsbeispiel beschrieben. Es versteht sich, daß zahlreiche Änderungen oder Abwandlungen möglich sind, ohne daß dadurch der der Erfindung zugrundeliegende Erfindungsgedanke verlassen wird. So ist es beispielsweise möglich, anstelle des Füllrohres 4 ein noch kürzeres oder aber ein längeres Füllrohr zu verwenden. Grundsätzlich kann weiterhin die vorstehend für das Füllrohr 4 beschriebene Art der Halterung im Gehäuse 6 des Füllelementes 1 auch für andere rohr-, stab- oder sondenartige Elemente eines Füllelementes verwendet werden, und zwar insbesondere auch bei solchen Füllelementen, bei denen die Flasche 3 beim Füllen mit ihrer Mündung 3' in Dichtlage mit einer Dichtung des Füllelementes angeordnet ist.

Ist die jeweilige Flasche 3 beim Füllen mit ihrer Mündung 3' in Dichtlage mit einer Dichtung des Füllelementes angeordnet, so kann der von den Bohrungen 7 und 8 und dem Kanal 22 gebildete Reinigungs- und Spülkanal beim Füllen auch zum Abführen des Rückgases, d.h. als Rückgasweg dienen.

### Aufstellung der verwendeten Bezugsziffern

- 1: Füllelement
- 2: Flaschenteller
- 3: Flasche
- 3': Mündung
- 3'': Bereich
- 3''': Wulst
- 3'''': Rumpfbereich
- 4: Füllrohr
- 4', 4'', 4''': Teillänge
- 5: Unterseite
- 5': Stirnfläche
- 6: Gehäuse
- 6', 6'': Gehäuseteil
- 7: Bohrung
- 7', 7'': Abschnitt
- 8: Bohrung
- 9: Bund
- 10: Klemmbolzen
- 11: Verriegelungselement
- 12: Elektrodenbelag
- 13: Dichtung
- 14: Flüssigkeitskanal
- 15: Kanal
- 16: Absatz
- 17: Steg
- 18: Anlagefläche
- 19: Anlagefläche
- 20: Bereich
- 21: Flüssigkeitsventil
- 22: Kanal
- 23: Verteilerkopf
- 24: Öffnung
- 25: Zentrierring
- 26: Führungsstange
- 27: Zentrierfläche
- 28: Öffnung

## Patentansprüche

1. Füllelement zum Füllen von Flaschen (3) oder dergleichen Behältern mit einem flüssigen Füllgut zur Verwendung bei einer Füllmaschine umlaufender Bauart, bei der an einem um eine vertikale Maschinenachse umlaufenden Maschinenteil mehrere derartige Füllelemente vorgesehen sind, mit einem Gehäuse (6) und mit einem mit einem Schaft in einer Ausnehmung (7, 8) des Gehäuses (6) gehaltenen rohr- oder stabförmigen Element (4), welches an einem ersten Bereich des Schaftes unter Verwendung wenigstens einer Dichtung (13) abgedichtet im Gehäuse (6) sitzt und sich in einem zweiten Bereich des Schaftes außerhalb der Dichtung (13) mit einer Außenfläche gegen das Gehäuse bzw. gegen eine in der Ausnehmung gebildete Anlage abstützt, sowie mit einem im Gehäuse ausgebildeten, das rohr- oder stabförmige Element (4) an seiner Außenfläche umschließenden und von einer Reinigungs- oder Spülflüssigkeit durchströmbaren Reinigungskanal, dadurch gekennzeichnet, daß der erste und zweite Bereich des Schaftes in Richtung der Achse (VA) des Schaftes des rohr- oder stabförmigen Elementes (4) voneinander beabstandet sind, daß der das rohr- oder stabförmige Element (4) umschließende Reinigungskanal oder zumindest ein Abschnitt dieses Reinigungskanals am Schaft zwischen dem ersten und zweiten Bereich dieses Schaftes ausgebildet ist, und daß die Anlage für den zweiten Bereich (9) des Schaftes (4) von einer Vielzahl von Vorsprüngen oder Stegen (17) gebildet ist, die jeweils wenigstens eine Anlagefläche (18, 19) für eine Anlage gegen den zweiten Bereich (9) des Schaftes (4) bzw. gegen die dortige Außenfläche des rohr- oder stabförmigen Elementes (4) aufweisen, und daß zwischen den Vorsprüngen oder Stegen (17) bzw. zwischen den an diesen gebildeten Anlageflächen (18, 19) von der Reinigungs-und Spülflüssigkeit durchströmbare Durchlässe (20) des Reinigungskanals gebildet sind.

2. Füllelement nach Anspruch 1, dadurch gekennzeichnet, daß unterhalb des Gehäuses (6) ein in einer vertikalen, parallel zur Maschinenachse verlaufenden Füllelementachse (VA) aus einer unteren Position nach verschiebbar geführter Zentrierring (25) zum Zentrieren der Behälter vorgesehen ist, die unterhalb einer Mündung (3') einen Rumpfbereich (3'''') mit einem sich mit zunehmendem Abstand von der Mündung (3') vergrößernden Außendurchmesser aufweisen, daß der Zentrierring (25) an einer der vertikalen Maschinenachse abgewandten Seite offen ist, und daß diese Öffnung (28) eine Breite besitzt, die gleich, bevorzugt jedoch etwas größer ist als der Außendurchmesser, den die Behälter (3) an der Mündung (3') oder in einem Bereich (3'') unterhalb der Mündung, aber oberhalb des Rumpfbereiches (3''''), aufweisen.

3. Füllelement nach Anspruch 1 oder 2, dadurch gekennzeichnet, daß die Anlageflächen (18, 19) der Vorsprünge oder Stege (17) nur punktuell bzw. an einem Bruchteil des Gesamtumfangs des rohr- oder stabförmigen Elementes (4) gegen dieses anliegen, und/oder daß die Anlageflächen (18, 19) auf einer die Achse des Schaftes konzentrisch umschließenden, gedachten Ringfläche angeordnet sind.

4. Füllelement nach einem der Ansprüche 1 bis 3, dadurch gekennzeichnet, daß jeder Vorsprung oder Steg (17) zwei Anlageflächen (18, 19) bildet, von denen eine erste Anlagefläche (18) eine radiale und eine zweite Anlagefläche (19) eine axiale Abstützung des rohr- oder stabförmigen Elementes (4) bewirkt,
wobei vorzugsweise die zweiten Anlageflächen (19) abgeschrägt sind, und/oder
wobei vorzugsweise die ersten Anlageflächen (18) auf einer die Achse des Schaftes umschließenden, gedachten Kreiszylinderfläche und/oder die zweiten Anlageflächen (19) auf einer die Achse des Schaftes konzentrisch umschließenden gedachten Kegelfläche angeordnet sind.

5. Füllelement nach einem der Ansprüche 1 bis 4, dadurch gekennzeichnet, daß an dem jeweiligen Vorsprung oder Steg (17) die zweite Anlagefläche (19) anschließend an die erste Anlagefläche (18) dadurch gebildet ist, daß in Achsrichtung auf den die erste Anlagefläche (18) bildenden Abschnitt des Steges oder Vorsprungs (17) ein Abschnitt folgt, an dem dieser Steg oder Vorsprung (17) einen Abstand von der Füllelementachse (VA) aufweist, der kleiner ist als der Abstand der ersten Anlagefläche (18) von dieser Füllelementachse (VA).

6. Füllelement nach einem der Ansprüche 1 bis 5, dadurch gekennzeichnet, daß das rohr- oder stabförmige Element an dem zweiten Bereich des Schaftes einen Bund (5) mit vergrößertem Außendurchmesser aufweist.

7. Füllelement nach einem der Ansprüche 1 bis 6, dadurch gekennzeichnet, daß die Ausnehmungen (7) mit den Vorsprüngen bzw. Stegen (17) und den dazwischen liegenden freien Bereichen (20) dadurch gebildet sind, daß in das Gehäuse (6) auf einer die Füllelementachse (VA) umschließenden Kreislinie zunächst mehrere voneinander beabstandete Einzelbohrungen parallel zur Füllelementachse (VA) eingebracht wurden, und daß dann zur Bildung der Stege oder Vorsprünge (17) und der dazwischen liegenden freien Bereiche achsgleich mit der Füllelementachse (VA) zur Schaffung der Ausnehmung (7) eine zentrale, die Einzelbohrungen teilweise schneidende Bohrung eingebracht wurde.

8. Füllelement nach einem der Ansprüche 1 bis 7, gekennzeichnet durch einen mit dem Reinigungskanal verbundenen Kanal (22) zum Zu- und/oder Abführen der Reinigungs- oder Spülflüssigkeit.

9. Füllelement nach einem der Ansprüche 1 bis 8, dadurch gekennzeichnet, daß sich der den Schaft umschließende Reinigungskanal am zweiten Bereich des Schaftes bzw. an den dortigen, zwischen den Vorsprüngen oder Stegen (17) gebildeten Durchlässen (20) in einen weiteren, das rohr-oder stabförmige Element umschließenden Abschnitt des Reinigungskanals fortsetzt, der (Abschnitt) an einer Unterseite (5) des Füllelementes (1) bzw. des Gehäuses (6) offen ist.

10. Füllelement nach einem der Ansprüche 1 bis 9, dadurch gekennzeichnet, daß das rohr- oder stabförmige Element über eine Unterseite (5) des Gehäuses (6) vorsteht und ein Gasrohr oder eine Sonde ist.

11. Füllelement nach Anspruch 10, dadurch gekennzeichnet, daß das Füllrohr (4) wenigstens eine Öffnung (24) zur Abgabe des flüssigen Füllgutes in Form eines Strahles aufweist, der auf die Innenfläche einer das Füllrohr (4) umschließenden Wandung des Behälters (3) gerichtet ist.

12. Füllelement nach einem der Ansprüche 2 bis 11, dadurch gekennzeichnet, daß unter dem Füllelement (1) ein Behälterträger (2) vorgesehen ist, daß das Füllelement (1) und der Behälterträger (2) in vertikaler Richtung relativ zueinander bewegbar sind, und zwar zwischen einer Behältereinlauf bzw. -auslaufposition mit größerem Abstand zwischen dem Behälterträger (2) und dem Füllelement (1) und einer Position mit vermindertem Abstand, und daß die unterste Stellung des Zentrierringes (25) unter Berücksichtigung der Behältereinlauf bzw. -auslaufposition des Behälterträgers (2) sowie unter Berücksichtigung der Höhe der Behälter (3) so gewählt ist, daß in der Behältereinlauf und -auslaufposition des Behälterträgers (2) sich der Zentrierring auf einem Niveau unterhalb des Niveaus der Behältermündung (3') befindet.

13. Füllelement nach einem der Ansprüche 1 bis 12, dadurch gekennzeichnet, daß unter dem Füllelement (1) ein Behälterträger (2) vorgesehen ist, daß das Füllelement (1) und der Behälterträger (2) in vertikaler Richtung relativ zueinander bewegbar sind, und zwar zwischen einer Behältereinlauf- bzw. -auslaufposition mit größerem Abstand zwischen dem Behälterträger (2) und dem Füllelement (1) und einer Position mit vermindertem Abstand, und daß in der Position mit vermindertem Abstand die Behältermündung (3') von dem Gehäuse (6) des Füllelementes (1) beabstandet ist.

## Claims

1. Filling element for the filling of bottles (3) or the like containers with a liquid filling stock for use in a filling machine of rotary mode of construction, in which several such filling elements are provided at a machine part rotating about a vertical machines axis, with a housing (6) and with a tubular or rod-shaped element (4), which is retained by a shank in a recess (7, 8) of the housing (6) and which in a first region of the shank sits sealed in the housing (6) with the use of at least one seal (13) and in a second region of the shank externally of the seal (13) bears against the housing or against a bearing surface formed in the recess as well as with a cleaning channel which can be flowed through by a cleaning or flushing liquid and surrounds the tubular or rod-shaped element (4) at its outward surface, characterised thereby, that the first and the second region of the shank are each spaced apart from the other in the direction of the axis (VA) of the shank of the tubular or rod-shaped element (4), that the cleaning channel surrounding the tubular or rod-shaped element (4) or at least a portion of this cleaning channel at the shank is formed between the first and the region of the shank and that the bearing surface for the second region (9) of the shank (4) is formed by a plurality of projections or webs (17), which each display at least one bearing surface (18, 19) for bearing against the second region (9) of the shank (4) or against the outward surface there of the tubular or rod-shaped element (4) and that passages (20), which can be flowed through by a cleaning or flushing liquid, of the cleaning channel are formed between the projections or webs (17) or between the bearing surfaces (18, 19) formed at these.

2. Filling element according to claim 1, characterised thereby, that a centring ring (25), which is guided to be displaceable upwardly out of a lower position in a vertical filling element axis (VA) extending parallelly to the machine axis, is provided underneath the housing (6) for the centring of the containers, which below a mouth (3') display a body region (3'''') with an external diameter increasing with increasing distance from the mouth (3'), that the centring ring (25) is open at a side remote from the vertical machine axis and that this opening (28) has a width which is equal to, but preferably somewhat greater than, the external diameter displayed by the containers (3) at the mouth (3') or in a region (3'') below the mouth, but above the body region (3'''').

3. Filling element according to claim 1 or 2, characterised thereby, that the bearing surfaces (18, 19) of the projections or webs (17) lie only punctiformly against the tubular or rod-shaped element (4) or only against a fraction of the overall circumference thereof and/or that the bearing surfaces (18, 19) are arranged on a notional annular surface concentrically surrounding the axis of the shank.

4. Filling element according to one of the claims 1 to 3, characterised thereby, that each projection or web (17) forms two bearing surfaces (18, 19), of which a first bearing surface (18) effects a radial support of the tubular or rod-shaped element (4) and a second bearing surface (19) effects an axial support thereof, wherein preferably the second bearing surfaces (19) are bevelled and/or wherein preferably the first bearing surfaces (18) are arranged on a notional circularly cylindrical surface surrounding the axis of the shank and/or the second bearing surfaces (19) are arranged on a notional conical surface concentrically surrounding the axis of the shank.

5. Filling element according to one of the claims 1 to 4, characterised thereby, that the second surface (19) is formed adjoining the first bearing surface (18) at the respective projection or web (17) thereby, that in axial direction the portion of the projection or web (17) forming the first bearing surface (18) is followed by a portion, at which this projection or web (17) displays a spacing from the filling element axis (VA) which is smaller than the spacing of the first bearing surface (18) from this filling element axis (VA).

6. Filling element according to one of the claims 1 to 5, characterised thereby, that the tubular or rod-shaped element displays a collar (5) of increased external diameter at the second region of the shank.

7. Filling element according to one of the claims 1 to 6, characterised thereby, that the recesses (7) with the projections or webs (17) and the free regions (20) lying therebetween are formed thereby, that several mutually spaced individual bores were initially introduced into the housing (6) parallelly to the filling element axis (VA) on a circular line surrounding the filling element axis (VA) and that a central bore partially intersecting the individual bores for the creation of the recess (7) was then introduced co-axially with the filling element axis (VA) for the formation of the projections or webs (17) and the free regions (20) lying therebetween.

8. Filling element according to one of the claims 1 to 7, characterised by a channel (22), which is connected with the cleaning channel, for the feeding and/or removing of the cleaning or flushing liquid.

9. Filling element according to one of the claims 1 to 8, characterised thereby, that the cleaning channel surrounding the shank continues at the second region of the shank or at the passages (20) formed there between the projections or webs (17) into a further portion of the cleaning channel, which portion surrounds the tubular or rod-shaped element and is open at an underside (5) of the filling element (1) or of the housing (6).

10. Filling element according to one of the claims 1 to 9, characterised thereby, that the tubular or rod-shaped element, projects beyond an underside (5) of the housing (6) and is a gas tube or a probe.

11. Filling element according to claim 10, characterised thereby, that the filling tube (4) displays at least one opening (24) for the delivery of the liquid filling stock in the form of a jet which is directed towards the inward surface of a wall of the container (3) surrounding the filling tube (4).

12. Filling element according to one of the claims 2 to 11, characterised thereby, that a container carrier (2) is provided underneath the filling element (1), that the filling element (1) and the container carrier (2) are movable one relative to the other in vertical direction and namely between a container inlet and outlet position with greater spacing between the container carrier (2) and the filling element (1) and a position with reduced spacing and that the lowermost setting of the centring ring (25) is so chosen subject to consideration of the container inlet and outlet position of the container carrier (12) as well as subject to consideration of the height of the container (3) that the centring ring in the container inlet and outlet position of the container carrier (2) is situated at a level below the level of the container mouth (3').

13. Filling element according to one of the claims 1 to 12, characterised thereby, that a container carrier (2) is provided underneath the filling element (1), that the filling element (1) and the container carrier (2) are movable one relative to the other in vertical direction and namely between a container inlet and outlet position with greater spacing between the container carrier (2) and the filling element (1) and a position with reduced spacing and that the container mouth (3') in the position with reduced spacing is spaced from the housing (6) of the filling element (1).

## Revendications

1. Tête ou élément de remplissage, pour emplir des bouteilles (3) ou des récipients analogues avec une matière liquide de remplissage, à utiliser dans une machine de remplissage du genre rotative, dans le cas de laquelle sur une partie de machine tournant autour d'un axe vertical de cette machine, on prévoit plusieurs têtes de remplissage de ce genre, comportant un carter ou un corps (6) et un élément (4) tubulaire ou en forme de tige maintenu avec une tige ou un fût dans un évidement (7, 8) du corps (6), élément qui, dans une première zone du fût repose dans le corps ou carter (6) en étant rendu étanche à l'aide d'au moins une garniture (13) d'étanchéité et qui, dans une seconde zone du fût à l'extérieur de la garniture (13) d'étanchéité s'appuie par une surface extérieure contre le corps de cette tête ou contre une butée ou appui formé dans l'évidement, et comportant également un canal de nettoyage pouvant être formé dans le corps, qui entoure la tête ou élément (4) en forme de tube ou de tige à sa surface extérieure, et peut être parcouru par un liquide de nettoyage ou de rinçage, tête de remplissage caractérisée en ce que la première et la seconde zone du fût, en direction de l'axe (VA) du fût de la tête (4) en forme de tube ou de tige sont éloignées l'une de l'autre ; en ce que le canal de nettoyage entourant la tête (4) en forme de tube ou de tige ou au moins un tronçon de ce canal de nettoyage est formé sur le fût en la première et la seconde zone de ce fût et en ce que l'appui pour la seconde zone (9) du fût ou tube (4) est formé par un grand nombre de saillies ou d'étais (17) qui présentent chacun au moins une surface (18, 19) pour un appui contre la seconde zone (9) du tube ou du fût (4) ou contre la surface extérieure de la tête (4) en forme de tube ou de tige ; et en ce qu'entre les saillies ou les étais (17) ou entre les surfaces d'appui (18, 19) formées sur ces saillies, sont formés des passages (20) du canal de nettoyage pouvant être parcourus par le liquide de nettoyage et de rinçage.

2. Tête de remplissage selon la revendication 1, caractérisée en ce qu'en-dessous du carter ou du corps (6) est prévu un anneau (25) de centrage, guidé pour pouvoir coulisser à partir d'une position inférieure selon un axe (VA) de la tête de remplissage, axe vertical parallèle à l'axe de la machine, pour centrer les récipients qui présentent au-dessous d'une embouchure (3') une zone (3'''') de corps fuselé de bouteille dont le diamètre extérieur augmente avec l'augmentation de la distance par rapport à l'embouchure (3') ; en ce que l'anneau (25) de centrage est ouvert sur un côté éloigné de l'axe vertical de la machine ; et en ce que cette ouverture (28) possède une largeur égale, mais de préférence un peu plus grande que le diamètre extérieur présenté par les récipients (3) à leur embouchure (3') ou dans une zone (3'') située au-dessous de l'embouchure, mais au-dessus de la zone (3'''') de corps fuselé de bouteille.

3. Tête de remplissage selon la revendication 1 ou 2, caractérisée en ce que les surfaces d'appui (18, 19) des saillies ou des étais (17) ne s'appuient que ponctuellement ou sur une fraction de la périphérie totale de la tête (4) en forme de tube ou de tige contre cette tête, et/ou en ce que les surfaces d'appui (18, 19) sont disposées sur une surface annulaire virtuelle entourant concentriquement l'axe du fût ou de tige de tube.

4. Tête de remplissage selon l'une des revendications 1 à 3, caractérisée en ce que chaque saillie ou chaque étai (17) forme deux surfaces d'appui (18, 19), dont une première surface d'appui (18) constitue un appui radial et une seconde surface d'appui (19) constitue un appui axial de la tête ou élément (4) en forme de tube ou de tige ; en ce qu'avantageusement les secondes surfaces (19) d'appui sont inclinées ou chanfreinées, et/ou en ce que, avantageusement, les premières surfaces d'appui (18) sont disposées sur une surface cylindrique circulaire virtuelle entourant l'axe du fût et/ou en ce que les secondes surfaces d'appui (19) sont disposées sur une surface conique virtuelle entourant concentriquement l'axe du fût du tube.

5. Tête de remplissage selon l'une des revendications 1 à 4, caractérisée en ce qu'à chaque saillie ou étai (17), la seconde surface (19) d'appui prolongeant la première surface d'appui (18) est formée du fait que, dans la direction de l'axe sur le tronçon d'étai ou de saillie (17) formant la première surface d'appui (18), il y a un tronçon où cet étai ou cette saillie (17) présente une certaine distance d'écart par rapport à l'axe (VA) de la machine de remplissage, écart qui est plus petit que la distance séparant la première surface d'appui (18) de cet axe (VA) de l'élément ou tête de remplissage.

6. Tête de remplissage selon l'une des revendications 1 à 5, caractérisée en ce que la tête en forme de tube ou de tige présente, dans la seconde zone du fût, un collet (9) ayant un plus grand diamètre extérieur.

7. Tête de remplissage selon l'une des revendications 1 à 6, caractérisée en ce que les évidements ou trous (7) sont formés avec les saillies ou les étais (17) et les zones (20) intercalaires libres de manière que, dans le corps (6) il y ait, sur une ligne circulaire entourant l'axe (VA) de la tête de remplissage,tout d'abord plusieurs trous individuels, situés à une certaine distance l'un de l'autre et qui sont parallèles à l'axe (VA) de la tête de remplissage, et en ce que, ensuite pour former les étais ou saillies (17) et les zones libres intercalaires ayant le même axe que l'axe (VA) de la tête de remplissage il y ait, pour constituer un évidement (7), un trou central coupant partiellement les divers trous ou orifices individuels.

8. Tête de remplissage selon l'une des revendications 1 à 7, caractérisée par l'existence d'un canal (22) relié au canal de nettoyage pour acheminer et/ou éloigner le liquide de nettoyage ou de rinçage.

9. Tête de remplissage selon l'une des revendications 1 à 8, caractérisée en ce que le canal de nettoyage entourant le fût du tube prolonge, dans une seconde zone du fût du tube ou dans des passages (20) entre les saillies ou les étais (17), dans un autre tronçon entourant l'élément ou tête en forme tubulaire ou de tige, le canal de nettoyage, le (tronçon) étant ouvert sur un côté inférieur (5) de la tête (1) de remplissage ou du corps de cette tête.

10. Tête de remplissage selon l'une des revendications 1 à 9, caractérisée en ce que l'élément ou tête de forme tubulaire ou de tige fait saillie au-delà d'un côté inférieur (5) du carter ou du corps (6) et en ce que cet élément est un tube à gaz ou une sonde.

11. Tête de remplissage selon la revendication 10, caractérisée en ce que le tube (4) de remplissage présente au moins un orifice (24) pour délivrer la matière liquide, sous forme d'un courant qui est dirigé vers la surface intérieure d'une paroi de récipient (3) entourant le tube (4) de remplissage.

12. Tête de remplissage selon l'une des revendications 2 à 11, caractérisée en ce qu'en dessous de l'élément ou tête (1) de remplissage on prévoit un support (2) porte-récipients ; en ce que la tête (1) de remplissage et le porte-récipients (2) sont mobiles l'un par rapport à l'autre en direction verticale et cela entre une position d'entrée ou de sortie du récipient à une assez grande distance entre le porte-récipients (2) et la tête (1) de remplissage et une position correspondant à une moindre distance ; et en ce que la position la plus basse de l'anneau (25) de centrage est choisie, en tenant compte de la position du porte-récipients (2) pour la pénétration dans le récipient ou la sortie de ce récipient ainsi qu'en tenant compte de la hauteur du récipient (3), de manière que, dans la position d'entrée dans le récipient ou de sortie du récipient du porte-récipients (2), l'anneau de centrage se trouve à un niveau inférieur au niveau de l'embouchure (3') du récipient.

13. Tête de remplissage selon l'une des revendications 1 à 12, caractérisée en ce qu'en dessous de la tête (1) de remplissage on prévoit un support (2) porte-récipients ; en ce que la tête ou élément de remplissage (1) et le porte-récipients (2) sont mobiles en direction verticale l'un par rapport et l'autre et cela en une position correspondant à l'entrée dans le récipient ou la sortie du récipient à une plus grande distance entre le porte-récipients (2) et la tête (1) de remplissage et une position à plus faible distance, et en ce qu'en la position à plus faible distance l'embouchure (3') du récipient est encore à une certaine distance du corps ou du carter (6) de la tête (1) de remplissage.
